# FASCICULE DE BREVET EUROPEEN

(11) **EP 0 284 490 B1**
(45) Date de publication et mention de la délivrance du brevet: **22.09.1993**
(21) Numéro de dépôt: 88400603.2
(22) Date de dépôt: 15.03.1988
(51) Int. Cl.: A47G 1/06

(54) **Procédé de fixation pour miroir de grande dimension et profil d'encadrement et de maintien**
Verfahren zur Befestigung von grossen Spiegeln und Rahmenprofile dafür
Method for fixing large mirrors and frame members therefor

(30) Priorité: 18.03.1987 FR 8703791; 14.09.1987 FR 8712733
(43) Date de publication de la demande: 28.09.1988
(73) Titulaire: Duvillier, Christophe, F-06600 Antibes (FR)
(72) Inventeur: Duvillier, Patrick, F-06110 Le Cannet (FR); Duvillier, Christophe, F-06600 Antibes (FR)
(74) Mandataire: Hautier, Jean-Louis

(56) Documents cités:
- DE-U- 1 975 838
- FR-A- 2 423 191
- US-A- 2 696 962
- US-A- 4 180 347
- US-A- 4 356 648

## Description

L'invention a pour objet un procédé de fixation d'un miroir sur un support et son dispositif de mise en oeuvre.

Actuellement la pose d'un miroir ou autre produit analogue se fait en utilisant un profilé qui a la forme d'un U inégal dans lequel on introduit le miroir après avoir fixé le profilé à la paroi, des moyens faisant office de cales, d'agrafes ou d'attaches, sont utilisés pour rattraper le jeu existant entre le miroir et les jambes du profilé en U. Ces cales ne sont pas toujours efficaces ni esthétiques. Ce dispositif ne permet pas de récupérer les hors d'équerre sur les hauteurs.

Ce dispositif ne permet pas d'avoir une tolérance de plus de dix millimètres sur la coupe.

L'état de la technique peut être défini également par les brevets suivants :
- FR-A-2.540.999 : Selon l'invention on interpose entre le miroir 1 et le support 5 au moins une plaquette 3 en matière étanche dont une face est collée sur le support 5 et l'autre face sur le miroir 1. L'invention s'applique spécialement aux capteurs solaires.
- FR-A-2.423.191 : Il s'agit d'une patte de fixation murale. Ce dispositif permet de fixer, sur un plan vertical, tout objet de surface variable et de faible épaisseur, tel que sous-verres, miroir, tableau. II comporte une pièce fendue qui a une élasticité pour s'emboîtier dans l'aile crantée de l'équerre et les ou les crans de cette pièce fendue assurent le blocage sur un ou plusieurs crans de l'aile de l'équerre en fonction de l'objet à fixer.

FR-A-2.284.065 : L'invention a pour objet une patte de fixation pour miroirs, panneaux en glace et similaires du type comportant un premier élément constitué de deux branches s'étendant perpendiculairement l'une par rapport à l'autre et qui est destiné à être fixé par la première de ses branches à un mur ou un support similaire, et un deuxième élément présentant deux branches perpendiculaires l'une par rapport à l'autre et dont la première est destinée à retenir le miroir et la deuxième à être reliée à la deuxième branche dudit premier élément ; ladite deuxième branche du premier élément comporte, à son extrémité libre, un logement creux destiné à recevoir la deuxième branche dudit deuxième élément, des moyens de verrouillage amovibles étant prévus pour retenir la deuxième branche du deuxième élément dans ledit logement creux.

U.S. 3,680,822 : Il s'agit d'une patte de fixation formée par deux éléments, un élément support de fixation accroché au mur et une autre élément qui vient s'emboîter pour verrouiller le miroir. Ce second élément est monté articulé sur le premier et se manoeuvre par pivotement.

U.S. 2,696,962 : Ce brevet décrit un dispositif de fixation avec un rail support fixé au mur et une ou plusieurs pattes de fixation qui peuvent coulisser sur ledit rail.

DE-U-1.975.838 : ce brevet décrit un profilé d'encadrement qui est constitué de deux profilés, un profilé mâle et un profilé femelle qui s'emboîtent l'un dans l'autre et forment une fois emboîtés un profil d'encadrement à U inégal (entre le petit côté du profilé mâle et l'aile du profilé femelle ; le profilé mâle est formé par un profilé en forme de L dont la base entre dans le logement et comporte des dents de retenue et dont la partie verticale du L forme la branche la plus courte du U inégal dans lequel est disposé le miroir.

US. 4,356,648 : ce brevet décrit des moyens d'encadrement pour retenir et exposer des objets sur une surface d'exposition de façon non permanente, les moyens d'encadrement comportant des éléments de bordure disposés pour former des angles assemblés ensemble de façon non permanente avec des éléments de coin et des éléments de montage fixés de façon non permanente aux éléments de bordure, pour monter de façon temporaire les moyens d'encadrement sur une surface d'exposition. Les éléments de bordure comportent un élément ayant la forme générale d'un "E" ayant un revers avec trois doigts y compris un doigt interne, un doigt externe et des doigts intermédiaires, et dont les doigts externes et intermédiaires forment un canal partiellement fermé. Les éléments de coin comportent un élément central arqué ayant des agrafes entrelacées placés à chaque extrémité de l'élément arqué. Les agrafes comportent un élément d'épaisseur réduite pour l'engagement avec les membres de côté dans le canal partiellement fermé. Les éléments de montage ont la forme d'un triangle de forme ouverte des deux côtés ayant deux jambes allongées réunies à leur sommet.

L'une de ces jambes est utilisée pour fournir l'engagement dans la surface d'exposition et avec la jambe la plus courte du triangle consistant en un élément retourné sur lui-même pour former des moyens d'attache pour une fixation non permanente à l'intérieur du canal partiellement fermé.

L'invention ne concerne pas les pattes de fixation destinées en particulier aux miroirs de petites dimensions, mais un profil d'encadrement pour des miroirs de grandes dimensions.

Le procédé et son dispositif permettent de récupérer les hors d'équerre sur les hauteurs et d'avoir une tolérance de plus de dix millimètres sur la hauteur de coupe ce qui n'est pas le cas avec les profilés actuels en U inégal. Le profil d'encadrement permet une prise des mesures beaucoup plus rapide. Il autorise une pose plus rapide. Enfin, l'utilisation de ce profil d'encadrement diminue les risques de casse au montage.

A cet effet, le profil pour la fixation et l'encadrement de miroir de grandes dimensions, est du type constitué de deux profilés, un profilé mâle et un profilé femelle : qui s'emboitent l'un dans l'autre et forment une fois emboités un profil d'encadrement en U inégal,; le profilé mâle est formé par un profilé en forme de L dont la base entre dans le logement et comporte des dents ou des échancrures de retenue et dont la partie verticale du L forme la branche la plus courte du U inégal dans lequel est disposé le miroir ; le profil est caractérisé par le fait que le profilé femelle est composé d'une partie verticale et d'un logement formé à une extrémité par deux pattes horizontales, et qu'un joint est mis en place dans le logement formé par les deux branches inégales du U formé par l'emboitement du profilé mâle et du profilé femelle ; le joint a une découpe prévoyant le logement du miroir entre deux lames dudit joint.

Les extrémités de la patte horizontale du profilé mâle et de la patte horizontale intermédiaire du profilé femelle comportent chacune une came de déformation et d'accrochage.

Dans le logement formé par les pattes horizontales du profilé femelle, est prévue une butée de calage et de positionnement ; cette butée est disposée entre les deux pattes horizontales perpendiculairement à la partie verticale ; l'extrémité de cette butée de calage comporte un biseau qui vient en regard de l'extrémité de la patte horizontale ou base et qui guide ladite base dans son logement.

Les dessins ci-joints donnés à titre d'exemple indicatifs et non limitatifs permettront de comprendre aisément l'invention. Ils représentent un mode de réalisation préféré selon l'invention.

La figure 1 est une vue en coupe d'un profilé actuellement utilisé pour poser des miroirs contre une cloison. Le profilé est en U inégal. La plus grande jambe du U comporte un trou pour permettre le passage de moyens de fixation du profilé en U inégal contre la cloison.

La figure 2 est une vue en coupe éclatée mettant en évidence les différents éléments composant le dispositif de fixation. Le joint est représenté en trait mixte. La figure 3 est une vue en coupe des deux profilés mâle et femelle assemblés avec, mis en place, un miroir et un joint.

Dans les figures 4 à 10, le joint dont la découpe prévoit le logement du miroir entre les deux lames dudit joint n'est pas représenté pour ne pas charger les dessins, mais il doit se trouver en place comme dans les figures précédentes.

La figure 4 est une vue en coupe de deux profilés mâle et femelle assemblés pour former un U inégal autorisant le logement d'un miroir sans joint.

La figure 5 est une vue en perspective du profilé femelle mis en place contre un mur.

La figure 6 est une vue du même profilé au moment de la pose du miroir.

La figure 7 est une vue en perspective au moment de la pose du profilé mâle dans le profilé femelle.

La figure 8 est une vue en coupe du dispositif avec son profilé mâle, son profilé femelle et une extrémité du miroir.

La figure 9 est une vue du dispositif selon la figure 1 où les profilés sont assemblés pour former un U inégal qui fait office de support pour le miroir.

La figure 10 est une vue en perspective mettant en évidence le profil d'encadrement qui facilite et simplifie la pose des miroirs.

Le procédé selon l'invention consiste à utiliser deux profilés 1, 2 qui s'emboitent l'un dans l'autre et forment, une fois emboités, un profilé en U inégal 3. Les profilés sont par exemple en métal tel que de l'aluminium. L'emboitement du profilé mâle 2 et du profilé femelle 1 permet de récupérer les hors d'équerre sur les hauteurs et d'avoir une tolérance de quelques centimètres sur la hauteur de coupe.

Des dents ou des échancrures de retenue 4 peuvent être prévues au niveau du dessin des profilés mâle 2 et femelle 1 pour faciliter l'emboitement et le maintien entre eux.

Le profilé femelle 1 est composé d'une partie verticale 5 et d'un logement 6 formé à une extrémité par deux pattes horizontales 7, 8.

Le profilé mâle 2 est formé par un profilé en forme de L dont la base 9 entre dans le logement 6 et peut comporter des dents ou des échancrures de retenures 4 et dont la partie verticale 10 du L forme la branche la plus courte du U inégal dans lequel est disposé le miroir 11.

Avant la mise en place du miroir 11 sur sa tranche, un joint 12 est mis en place dans le logement 13 formé par les deux branches inégales du U formé par l' du profilé mâle 2 et du profilé femelle 1. Ce joint 12 est mis en place dans tous les modes de réalisation même s'il n'est pas représenté dans les figures 5 à 10.

Le joint 12 peut avoir une découpe prévoyant le logement du miroir entre deux lames 14, 15 dudit joint.

Le profil est constitué de deux profilés 21, 22 qui s'emboîtent l'un dans l'autre et forment, une fois emboîtés, un profilé en U inégal 23. Le profilé femelle 21 est composé d'une partie verticale 25 et d'un logement 26 formé à une extrémité par deux pattes horizontales 27, 28.

Le profilé mâle 22 est formé par un profilé en forme de L dont la base 29 entre dans le logement 26 et peut comporter des moyens d'accrochage 24 et dont la partie verticale 20 du L forme la branche la plus courte du U inégal dans lequel est disposé le miroir 31.

Dans le logement 26 formé par les pattes horizontales 27 et 28 du profilé femelle 21 peut être prévue une butée de calage et de positionnement 32.

Cette butée 32 est disposée entre les deux pattes horizontales 27 et 28 perpendiculairement à la partie verticale 25.
O L'extrémité de cette butée de calage 32 peut comporter un biseau 33 qui vient en regard de l'extrémité de la patte horizontale ou base 29 et qui guide ladite base 29 dans son logement 26.

La patte horizontale intermédiaire 27 du profilé femelle 21 comporte à son extrémité une came 34 de déformation et d'accrochage qui vient en regard d'une autre came 35 de déformation et d'accrochage disposé au niveau de la patte horizontale ou base 29 du profilé mâle 22.

Les dents ou les échancrures ainsi décrites assurent une pose rapide du miroir dans le dispositif qui fait office de support.

Dans le mode de réalisation du profil d'encadrement 36, réalisé à la figure 10, le profilé femelle 37, qui fait office de support et qui est fixé au mur, est formé d'une partie verticale 38 et d'un logement 39, formé par deux pattes horizontales 40 et 41 ; le profilé mâle 42 est composé d'une partie verticale 43 et de deux pattes horizontales 44 et 45 qui viennent s'emboîter à l'intérieur du logement 39. A cet effet, des ergots de verrouillage et des cames coopèrent entre eux entre les pattes horizontales 44,45 du profil mâle 42 et les pattes horizontales du profilé femelle 37, selon d'autres modes de réalisation représentés dans les figures 8, 9 et 10.

### REFERENCES

- 1.: Profilé femelle
- 2.: Profilé mâle
- 3.: U inégal
- 4.: dents ou échancrure de retenue
- 5.: Partie verticale
- 6.: Logement
- 7.: Patte horizontale
- 8.: Patte horizontale
- 9.: Base
- 10.: Partie verticale
- 11.: Miroir
- 12.: Joint
- 13.: Logement
- 14.: Lame
- 15.: Lame
- 20.: Partie verticale
- 21.: Profilé femelle
- 22.: Profilé mâle
- 23.: Profilé en U
- 24.: Moyens d'accrochage
- 25.: Partie verticale
- 26.: Logement
- 27.: Patte horizontale
- 28.: Patte horizontale
- 29.: Base
- 31.: Miroir
- 32.: Butée de calage et de positionnement
- 33.: Biseau
- 34.: Came
- 35.: Came
- 36.: profil d'encadrement
- 37.: profilé femelle
- 38.: partie verticale du profilé femelle
- 39.: logement
- 40.: patte horizontale de la partie verticale du profilé femelle
- 41.: patte horizontale de la partie verticale du profilé femelle
- 42.: profilé mâle
- 43.: partie verticale du profilé mâle
- 44.: patte horizontale de la partie verticale du profilé mâle
- 45.: pattes horizontale de la partie verticale du profilé mâle

## Revendications

1. Profil pour la fixation et l'encadrement de miroir de grandes dimensions, du type constitué de deux profilés (1, 2), un profilé mâle (2) et un profilé femelle (1) qui s'emboitent l'un dans l'autre et forment une fois emboités un profil d'encadrement et U inégal, le profilé mâle (2) est formé par un profilé en forme de L dont la base (9) entre dans le logement (6) et comporte des dents ou des échancrures de retenue (4) et dont la partie verticale (10) du L forme la branche la plus courte du U inégal dans lequel est disposé le miroir (11), caractérisé par le fait
que le profilé femelle (1) est composé d'une partie verticale (5) et d'un logement (6) formé à une extrémité par deux pattes horizontales (7, 8), et qu'un joint (12) est mis en place dans le logement (13) formé par les deux branches inégales du U formé par l'emboitement du profilé mâle (2) et du profilé femelle (1) ; le joint (12) a une découpe prévoyant le logement du miroir entre deux lames (14, 15) dudit joint.

2. Profil selon la revendication 1 caractérisé par le fait
que les extrémités de la patte horizontale (29) du profilé mâle (22) et de la patte horizontale intermédiaire (27) du profilé femelle (21) comportent chacune une came de déformation et d'accrochage (34, 35).

3. Profil selon la revendication 1 caractérisé par le fait
que dans le logement (26) formé par les pattes horizontales (27 et 28) du profilé femelle (21) est prévue une butée de calage et de positionnement (32) ; cette butée (32) est disposée entre les deux pattes horizontales (27 et 28) perpendiculairement à la partie verticale (25) ; l'extrémité de cette butée de calage (32) comporte un biseau (33) qui vient en regard de l'extrémité de la patte horizontale ou base (29) et qui guide ladite base (29) dans son logement (26).

## Claims

1. A framing and filing profile for large mirrors,
consisting of two profiled members (1, 2) , an insert profile (2) and a reception profile (1) , which are nested into each other and, once nested, form an unequal U-shaped framing profile, the insert profile (2) being formed of an L-shaped profile whose base (9) enters into the seat (6) and has retainer teeth or scallops (4) and whose vertical portion (10) of the L forms the shorter leg of the unequal U in which the mirror (11) is disposed,
characterized in that the reception profile (1) is composed of a vertical portion (5) and a seat (6) formed at one end by two horizontal bars (7, 8) , and a joint (12) is placed into the seat (13) formed of the two unequal legs of the U formed by nesting the insert profile (2) and the reception profile (1) the joint (12) having a cutting providing the seat for the mirror between two blades (14, 15) of said joint.

2. A profile according to claim 1,
characterized in that the ends of the horizontal bar (29) of the insert profile (22) and of the intermediate horizontal bar (27) of the reception profile (21) each have a deformation and engaging cam (34, 35) .

3. A profile according to claim 1,
characterized in that a blocking and positioning stop (32) is provided in the seat (26) formed of the horizontal bars (27 and 28) of the reception profile (21) , this stop (32) being disposed between the two horizontal bars (27 and 28) and normal to the vertical portion (25), the end of this blocking stop (32) comprising a sloping edge (33) meeting with the end of the horizontal bar or base (29) and guiding said base (29) into the seat (26) .

## Patentansprüche

1. Halte- und Rahmenprofil für große Spiegel, das aus zwei Profilen (1, 2) bsteht, einem Einsteckprofil (2) und einem Aufnahmeprofil (1), die ineinandergesteckt werden und ineinandergesteckt ein Rahmenprofil in Form eines ungleichschenkligen U bilden, wobei das Einsteckprofil (2) aus einem L-förmigen Profil besteht, dessen Basis (9) in den Sitz (6) eintritt und Widerhaken oder bogenförmige Halte-Aussparungen (4) aufweist und dessen senkrechter Teil (10) des L den kürzeren Schenkel des ungleichschenkligen U bildet, in dem der Spiegel (11) angeordnet wird,
dadurch gekennzeichnet, daß das Aufnahmeprofil (1) aus einem senkrechten Teil (5) und einem Sitz (6) besteht, der an einem Ende durch zwei waagrechte Zungen (7, 8) gebildet wird, und daß eine Manschette (12) in dem Sitz (13) angebracht wird, der von den beiden ungleichen Schenkeln des U gebildet wird, das durch Ineinanderstecken des Einsteckprofils (2) mit dem Aufnahmeprofil (1) entsteht, wobei die Manschette (12) einen Schnitt aufweist, bei dem das Einfügen des Spiegels zwischen zwei Blätter (14, 15) der genannten Manschette vorgesehen ist.

2. Profil nach Anspruch 1,
dadurch gekennzeichnet, daß die Enden das waagrechten Zunge (29) des Einsteckprofils (22) und der waagrechten Zwischenzunge (27) des Aufnahmeprofils (21) jeweils eine Verformungs- und Einhängnase (34, 35) aufweisen.

3. Profil nach Anspruch 1,
dadurch gekennzeichnet, daß in dem von den waagrechten Zungen (27 und 28) des Aufnahmeprofils (21) gebildeten Sitz (26) ein Verkeil- und Positionieranschlag (32) vorgesehen ist, wobei dieser Anschlag (32) zwischen den beiden waagrechten Zungen (27 und 28) senkrecht zu dem senkrechten Teil (25) angeordnet ist, wobei das Ende dieses Verkeilanschlags (32) eine Abschrägung (33) aufweist, die sich an das Ende der waagrechten Zunge oder Basis (29) legt und die genannte Basis (29) in ihren Sitz (26) leitet.
